# FASCICULE DE BREVET EUROPEEN

(11) **EP 0 867 245 B1**
(45) Date de publication et mention de la délivrance du brevet: **26.04.2000**
(21) Numéro de dépôt: 98470003.9
(22) Date de dépôt: 20.01.1998
(51) Int. Cl.: B22D 11/06

(54) **Procédé de régulation de la vitesse de rotation des cylindres lors d'une opération de coulée continue entre cylindres**
Methode zur Regelung der Rollen-Rotationsgeschwindigkeit beim Rollengiessverfahren
Method for regulation of the circumferential roll velocity of roll caster

(30) Priorité: 22.01.1997 FR 9700808
(43) Date de publication de la demande: 30.09.1998
(73) Titulaire: USINOR, 92800 Puteaux (FR); Thyssen Stahl Aktiengesellschaft, 47166 Duisburg (DE)
(72) Inventeur: Damasse, Jean-Michel, Cabinet Ballot Schmit, 57070 Metz (FR); Salvado, Olivier, Cabinet Ballot Schmit, 57070 Metz (FR)
(74) Mandataire: Ballot, Paul Denis Jacques

(56) Documents cités:
- EP-A- 0 275 976
- US-A- 4 848 635
- PATENT ABSTRACTS OF JAPAN vol. 015, no. 061 (M-1081), 13 février 1991 & JP 02 290651 A (NIPPON STEEL CORP;OTHERS: 01), 30 novembre 1990

## Description

La présente invention concerne la coulée continue entre cylindres de produits métalliques minces, tels que des bandes en acier. Elle concerne plus particulièrement un procédé de régulation de la vitesse de rotation des cylindres.

Le procédé de coulée continue entre cylindres, connu en soi, consiste à déverser un métal en fusion dans un espace de coulée, défini entre deux cylindres d'axes parallèles et entraînés en rotation de sens contraire. Le métal se solidifie au contact des parois refroidies des cylindres, formant ainsi des peaux de métal solidifiées qui sont entraînées par les cylindres et se rejoignent au niveau du col entre les cylindres, situé dans le plan des axes des cylindres, pour former une bande de métal qui est extraite en continu vers le bas.

Classiquement, les cylindres sont entraînés en rotation avec des vitesses de rotation respectives sensiblement égales et la bande sort en dessous du col perpendiculairement au plan des axes des cylindres. On connaît déjà, par le document FR-A-2 728 817, une méthode selon laquelle on fait varier la vitesse des cylindres, et donc la vitesse de défilement de bande, en fonction de l'effort d'écartement des cylindres, pour adapter la durée de contact du métal coulé avec les parois des cylindres et donc jouer sur le taux de solidification des peaux solidifiées, afin de maintenir le plus constant possible l'écartement entre les cylindres, encore appelé entrefer. Un tel procédé vise essentiellement à éviter des variations longitudinales d'épaisseur de la bande.

Dans d'autres cas, la bande est maintenue en contact avec un premier cylindre après son passage au col, sur une certaine longueur d'arc, afin d'accroître la durée du refroidissement de la bande au contact de la paroi froide du cylindre. Il est alors connu, comme le décrit le document JP-A-2 290 651, d'entraîner le deuxième cylindre ( celui au contact duquel la bande ne reste pas) à une vitesse supérieure à celle du premier cylindre, pour tenir compte du fait de la courbure de la bande en dessous du col et de l'épaisseur de la bande coulée. Le cintrage de la bande sur le premier cylindre provoque une variation de la longueur des faces de la bande de telle sorte que la face de la bande située du coté du deuxième cylindre, appelée extrados, a une longueur supérieure à celle de la face située du coté du premier cylindre. En conséquence, sa vitesse linéaire doit donc être supérieure pour éviter l'apparition des fissurations ou des criques sur les peaux de la bande. Le document précité propose de plus de régler la vitesse du deuxième cylindre en fonction des variations d'épaisseur de la bande de manière que la vitesse linéaire de l'extrados de la bande, qui est déterminée par la vitesse périphérique du deuxième cylindre, soit toujours telle que les deux peaux aient la même vitesse angulaire.

Quel que soit le cas, mais en particulier lorsqu'il n'y a plus aucun contact de la bande avec les deux cylindres en dessous du col, des défauts de surface peuvent cependant apparaître, dûs à des problèmes de variations de vitesse d'entraînement qui ne sont pas identiques pour les deux faces de la bande. Les problèmes ont notamment pour origine les déformations géométriques des cylindres, qui peuvent provoquer, à vitesse de rotation constante, des variations des vitesses périphériques non identiques pour les deux cylindres, et donc des différences entre les vitesses d'entraînement respectives des deux peaux en cours de solidification. De telles différences sont susceptibles de provoquer une dégradation de la qualité de la bande coulée, qui est par exemple sujette à l'apparition de criques, ou encore de dégrader l'état de surface des cylindres suite aux glissements qui peuvent se produire entre une peau solidifiée et la surface du cylindre correspondant.

La présente invention a pour but de résoudre ces problèmes. Elle vise en particulier à réguler la vitesse de rotation des cylindres de manière que leurs vitesses tangentielles au niveau du col soient exactement égales en permanence, malgré les déformations géométriques des cylindres, que ces déformations soient d'origine thermique ou mécanique. Elle vise aussi à éviter l'apparition de contraintes de cisaillement dans la bande, qui pourraient être engendrées par des vitesses tangentielles différentes sur chaque cylindre au niveau du col, et à éviter la dégradation de l'état de surface des cylindres, consécutive à un glissement de la peau de bande sur les cylindres, préjudiciable à la qualité du produit fini.

Avec ces objectifs en vue, l'invention a pour objet un procédé de régulation de la vitesse de rotation des cylindres, lors d'une opération de coulée dans une installation de coulée continue entre cylindres, la dite installation comportant deux cylindres d'axes parallèles définissant entre eux un col situé dans le plan des axes des cylindres, ce procédé étant caractérisé en ce que l'on asservit la vitesse de rotation de chaque cylindre à un paramètre représentatif de sa vitesse tangentielle au col, de manière que les vitesses tangentielles au col des deux cylindres soient égales.

L'invention permet donc d'assurer une exacte égalité des vitesses tangentielles au col des deux cylindres, et donc des vitesses d'entraînement égales pour les deux faces de la bande coulée. Du fait que ces vitesses tangentielles au col ne peuvent pas être pratiquement directement mesurées, l'invention utilise pour déterminer ces vitesses un paramètre qui en est représentatif.

Selon un premier mode de réalisation de l'invention, le paramètre représentatif de la vitesse tangentielle au col est une vitesse tangentielle Vt mesurée en un point de mesure distant du col, la vitesse tangentielle au col étant fonction de la vitesse tangentielle mesurée Vt par la relation : Vtc-Vt=ω*(r_{c}-rₜ), , ou ω est la vitesse angulaire de rotation du cylindre, r_{c} est le rayon au niveau du col et rₜ est le rayon au point de mesure, (r_{c}-rₜ) étant déterminé par un calcul de la déformation de la paroi du cylindre entre le point de mesure et le col.

Dans ce mode de réalisation, on calcule donc la vitesse tangentielle au col, à partir de la vitesse tangentielle mesurée à distance du col, en un point où la surface du cylindre est accessible et où une telle mesure est donc pratiquement possible. Pour ce calcul, on utilise un modèle pré-établi des déformations subies par la paroi du cylindre entre le point de mesure et le col. L'homme du métier pourra établir un tel modèle de déformation par une modélisation mathématique, et en se basant sur des résultats expérimentaux de mesures de la déformation de la paroi du cylindre soumis aux conditions de contraintes mécaniques et thermiques rencontrées lors de la coulée. On pourra notamment se reporter au document FR-A-2 726 210, qui expose un procédé de détermination, en continu au cours d'une coulée, de l'entrefer entre les cylindres, à partir de diverses mesures de la position de différents points de la surface du cylindre. A partir des résultats des mesures de vitesse tangentielle à distance du col, et ceci pour chaque cylindre, on peut cons réguler la vitesse de rotation de chaque cylindre de manière que les vitesses tangentielles au col des deux cylindres restent égales.

Toujours selon ce premier mode de réalisation de l'invention, le procédé de régulation comprend les étapes suivantes:
(A) - pour chaque cylindre :
   (a) - On mesure la vitesse périphérique Vt₁, respectivement Vt₂, du cylindre considéré, en un point de mesure distant du col,
   (b) - on calcule la déformation de la paroi de ce cylindre entre le point de mesure et le col afin de déterminer la différence rc₁-rt₁, respectivement rc₂-rt₂, de longueur des rayons entre le dit point de mesure et le col,
   (c) - on mesure la vitesse de rotation ω₁, respectivement ω₂, du cylindre,
   (d) - on calcule une valeur de la vitesse tangentielle au col par la relation : Vtc₁=ω1*(rc₁-rt₁)+Vt₁, respectivement Vtc₂=ω₂*(rc₂-rt₂)+Vt₂, et
(B) - on compare les valeurs des vitesses tangentielles au col Vtc₁, Vtc₂ des deux cylindres et, si la différence n'est pas nulle, on ajuste la vitesse de rotation d'un des deux cylindres pour obtenir l'égalité, pour chaque cylindre, des valeurs calculées des vitesses tangentielles au col Vtc₁ et Vtc₂.

Donc, grâce au procédé, on peut ajuster avec précision, au cours du processus de fabrication, les vitesses de rotation de chaque cylindre s'il apparaît une dérive pour obtenir ainsi un produit de qualité uniforme.

Selon un deuxième mode de réalisation, le paramètre représentatif de la différence des vitesses tangentielles au col de chaque cylindre est élaboré à partir de la mesure d'un écart de couple entre la valeur des couples d'entraînements respectifs de chaque cylindre. Plus précisément, on utilise alors un paramètre représentant la différence entre les couples d'entraînement des deux cylindres. En pratique, chaque cylindre étant généralement entraîné en rotation par un moteur électrique spécifique, on utilisera préférentiellement une mesure de l'intensité I₁ et I₂ du courant électrique de chaque moteur , des variations de la différence des valeurs des intensités des deux moteurs étant représentatives de variations de la différence entre les couples d'entraînement des deux cylindres.

Le principe de cette deuxième variante de réalisation est basé sur l'explication suivante :

Au cours de la coulée, les deux cylindres sont normalement entraînés à des vitesses de rotation respectives telles que leurs vitesses linéaires périphériques soient égales. Il se peut que les couples d'entraînement ne soient cependant pas égaux, du fait par exemple des caractéristiques propres de la chaîne cinématique d'entraînement de chaque cylindre. Par exemple, des caractéristiques d'inertie ou de frottement différentes pour les deux cylindres peuvent faire que les couples moteurs soient différents pour obtenir des vitesses égales. En cours de coulée, la vitesse tangentielle au col d'un cylindre détermine la vitesse de la peau de la bande solidifiée au contact de ce cylindre. Si les vitesses tangentielles au col des deux cylindres sont égales, l'un quelconque des cylindres n'a pas d'influence sur l'autre, du point de vue de la vitesse et du couple d'entraînement en rotation. Par contre, si la vitesse tangentielle d'un premier des cylindres tend à être supérieure à celle du deuxième cylindre, le premier cylindre exerce un effort d'entraînement de la bande qui se transmet à l'autre cylindre par la matière de la bande qui est solidifiée au moins partiellement au niveau du col. Le deuxième cylindre se trouve alors en quelque sorte entraîné par frottement par le premier cylindre, via la bande coulée. Il en résulte une diminution du couple propre nécessaire à l'entraînement en rotation du deuxième cylindre, corrélativement avec une augmentation du couple moteur du premier cylindre.

Dans son deuxième mode de mise en oeuvre, le procédé selon l'invention exploite l'écart des couples ainsi créé, c'est à dire la variation de la part de chaque couple par rapport à la somme des couples moteurs des deux cylindres, comme paramètre représentatif d'une différence entre les vitesses tangentielles au col des deux cylindres.

Pour réaliser ce second mode de réalisation de l'invention, le procédé comprend, dans une première variante, les étapes suivantes:
- on mesure l'intensité I₁ et I₂ des courants qui alimentent respectivement les moteurs d'entraînement des deux cylindres,
- on calcule la différence des courants I₁-I₂,
- on compare la différence des courants I₁-I₂ à une valeur de réglage δi, et si la différence n'est pas nulle, on applique aux vitesses de rotation des deux cylindres une correction déterminée à partir de l'écart entre I₁-I₂ et δi.

Selon cette variante, il est alors possible de réguler la vitesse de rotation des cylindres de manière que l'écart des couples reste constant et égal à un écart de référence, défini par exemple par des mesures de couples effectuées à vide, c'est à dire hors coulée, dans des conditions assurant des vitesses tangentielles au col égales pour les deux cylindres.

Pour réaliser également ce second mode de réalisation de l'invention, on peut aussi effectuer, selon une deuxième variante, les étapes suivantes :
- on mesure l'intensité I₁ et I₂ des courants qui alimentent respectivement les moteurs d'entraînement des deux cylindres,
- on calcule la somme I₁+I₂,
- on calcule les ratios I₁/(I₁+I₂) et I₂/(I₁+I₂),
- on compare les deux ratios à une valeur de réglage pour caractériser l'importance de la dérive de chaque courant I₁ et I₂, en conséquence de quoi, on ajuste la vitesse de rotation de chaque cylindre 1 et 2.

D'autres caractéristiques et avantages de l'invention apparaîtront dans la description qui va suivre de deux modes de réalisation de l'invention.

On se reportera également aux dessins annexés dans lesquels :
- la figure 1 est une vue schématique en perspective d'une installation de coulée continue entre cylindres de bandes minces en acier, de type connu en soi, montrant une implantation possible des capteurs de mesure de la vitesse tangentielle des cylindres, pour la mise en oeuvre du premier mode de réalisation ;
- la figure 2 est une vue schématique en coupe de la zone de l'espace de coulée, illustrant la formation des peaux solidifiées et leur jonction au niveau du col ;
- la figure 3 est une vue schématique de l'installation montrant un circuit de régulation utilisé pour la mise en oeuvre du deuxième mode de réalisation.

L'installation de coulée continue représentée figure 1 comporte un châssis 3 supportant un cylindre 1 qui tourillonne dans des paliers liés au châssis 3. Le cylindre 1 est entraîné en rotation par un moteur électrique d'entraînement 10. Un cylindre 2, d'axe sensiblement parallèle au cylindre 1, tourillonne également dans des paliers liés à un support mobile 4, le dit support étant guidé en translation sur le châssis 3, dans une direction transversale à l'axe des cylindres. Le cylindre 2 est également entraîné en rotation par un moteur électrique d'entraînement 11. Des vérins, qui ne sont pas représentés et qui sont liés au support mobile 4, permettent de fournir un effort de réaction contraire à la poussée générée par le produit coulé sur chaque cylindre.

Comme le montre la figure 2, le métal en fusion 7 est déversé entre les cylindres 1 et 2 et se solidifie au contact des parois refroidies de chaque cylindre. Des peaux 5 et 6 de métal solidifié se forment et se rejoignent au niveau du col 8, situé dans le plan des axes des cylindres 1 et 2. La bande de métal 9 ainsi formée est ensuite extraite en continu vers le bas, entraînée par la rotation des cylindres 1 et 2.

On recherche à maintenir la vitesse de rotation de chaque cylindre de sorte que leurs vitesses tangentielles soient égales. Mais, pendant le processus de coulée continue, les cylindres se dilatent sous l'effet de la chaleur. La déformation qui en résulte pour une zone donnée de la surface du cylindre est variable au cours de la rotation, du fait qu'il y a échauffement lorsque cette zone est en contact avec le métal coulé, et refroidissement par ailleurs, provoquant ainsi, à vitesse de rotation égale, des variations significatives de la vitesse tangentielle.

On asservit la vitesse de rotation de chaque cylindre à un paramètre représentatif de la différence des vitesses tangentielles au col de chaque cylindre pour s'affranchir de telles variations.

Selon le premier mode de réalisation de l'invention, ce paramètre représentatif est une vitesse périphérique Vt₁, Vt₂ qui est mesurée sur chaque cylindre en un point de mesure A, B, distant du col. Par exemple, les vitesses périphériques Vt₁ et Vt₂ pourront être mesurées par des dispositifs de mesure à rayon laser 21, 22.

Pour chaque cylindre, on mesure la vitesse périphérique Vt et on calcule la vitesse Vtc par la relation suivante : Vtc-Vt=ω*(r_{c}-rₜ), ou ω est la vitesse de rotation du cylindre, r_{c} est le rayon au niveau du col et rₜ est le rayon au point de mesure choisi.

La différence des rayons (r_{c}-rₜ) est déterminée par un calcul de la déformation de la paroi du cylindre, basé sur des résultats expérimentaux de mesure et une modélisation de la déformation du cylindre.

Dans la mesure où la dite modélisation permet de déterminer les variations de déformation sur toute la périphérie du cylindre, la mesure de vitesse périphérique pourra être effectuée en tout point accessible en cours de coulée, par exemple à 135° du col comme représenté figures 1 et 2, ou encore à 180° du col.

Ensuite, après avoir mesuré le paramètre représentatif pour chaque cylindre 1 et 2, on élabore les consignes de vitesse tangentielle calculées pour réguler la vitesse de rotation de manière que les vitesses tangentielles au col soient égales.

La figure 3 présente un autre mode de réalisation dans lequel le paramètre représentatif est une différence des vitesses tangentielles au col de chaque cylindre, élaborée à partir de la mesure d'un écart de couple entre la valeur des couples des moteurs d'entraînements 10 et 11 de chaque cylindre.

L'installation de coulée continue comporte des moyens de mesure 12 et 13, tel que des capteurs de courant à effet Hall, qui mesurent les intensités I₁ et I₂ des courants respectifs des moteurs d'entraînement 10 et 11. Les valeurs mesurées des courants I₁ et I₂ sont des images des valeurs des couples fournis par chaque moteur 10, 11 et donc des couples d'entraînement des cylindres.

En conséquence, dans la mesure où les cylindres ont sensiblement le même diamètre, l'apparition d'une différence importante entre les courants mesurés I₁ et I₂ signale un déséquilibre des couples d'entraînement.

Les valeurs mesurées des courants I₁ et I₂ sont introduites dans un circuit de régulation 14 qui permet d'appliquer, à chaque cylindre, une correction sur des consignes prédéterminées de vitesse.

Ce circuit de régulation comprend un soustracteur 15 permettant d'obtenir I₁-I₂. Ensuite, un soustracteur 16 soustrait à la sortie du soustracteur 15 une valeur de réglage δi prédéterminée. La détermination d'une telle valeur de réglage δi est nécessaire pour tenir compte du fait que, même dans des conditions idéales où les vitesses au col seraient égales et où la force d'entraînement des deux peaux solidifiées seraient aussi égales, une différence entre les intensités I₁ et I₂ peut exister, du fait que les caractéristiques des chaines cinématiques des deux cylindres ne peuvent être pratiquement absolument identiques.

La valeur de réglage δi est par exemple déterminée avant la coulée, par une mesure à vide, c'est à dire hors coulée, des intensités I₁ et I₂ de chaque moteur, dans des conditions telles que les vitesse tangentielles aux cols soient égales. On pourra par exemple procéder à cette mesure en pressant entre les cylindres une bande, par exemple en caoutchouc suffisamment résistant, et en entraînant les cylindres en rotation, recréant ainsi des conditions proches des conditions de coulée mais sans être soumis à des fluctuations dues à des déformations thermiques des cylindres.

La sortie du soustracteur 16 est reliée à un régulateur 19 qui fournit un signal de correction ΔV à deux comparateurs 17, 18. Ces comparateurs reçoivent également un signal de consigne de vitesse V₀, correspondant à la vitesse moyenne V souhaitée de la bande.

Le comparateur 17 est un soustracteur qui détermine la vitesse de rotation V₁ du premier cylindre en soustrayant la correction de vitesse ΔV à la consigne V₀. Le comparateur 18 est un additionneur qui détermine la vitesse de rotation V₂ du deuxième cylindre en additionnant la correction de vitesse ΔV à la consigne V₀. Ainsi la correction de vitesse agit sur les deux cylindres dans des sens opposés, sans modification de la vitesse moyenne souhaitée.

En cours de coulée, divers phénomènes propres au processus de coulée peuvent entraîner des modifications de l'équilibrage optimal des couples d'entraînement des cylindres. Pour en tenir compte, on pourra aussi déterminer un δi initial par des mesures des intensités I₁ et I₂ effectuées en début de coulée, lors des premiers tours des cylindres, en considérant alors que les vitesses tangentielles au col sont égales. Par la suite, en cours de coulée, la valeur de δi pourra être corrigée et optimisée en tenant compte des mesures de I₁, I₂ et de leurs évolutions, en traitant ces données de manière statistique. La valeur de de réglage δi pourra aussi être corrigée manuellement ou automatiquement, en fonction de la détection éventuelle de criques ou autres défauts apparaissant sur la bande.

Le circuit de régulation 14 calcule ainsi deux valeurs corrigées V₁ et V₂ de la vitesse de rotation, tenant compte d'un écart entre δi et I₁-I₂.

Les valeurs des consignes de vitesses V₁ et V₂ ainsi calculées, présentes sur les sortie respectives de l'additionneur 18 et du soustracteur 17, sont envoyées à chaque moteur 10 et 11 afin d'équilibrer au mieux les couples de chacun des moteurs 10 et 11.

Selon une variante de réalisation, au lieu de comparer la différence des intensités mesurées à une valeur de réglage δi, on pourra de manière équivalente, calculer la somme I₁+I₂, les ratios I₁/(I₁+I₂), I₂/(I₁+I₂) et comparer ces ratios à des valeurs prédéterminées. Dans ce cas, les différents ratios représentent la part de chaque moteur d'entraînement dans la puissance globale nécessaire à l'entraînement de la bande à la vitesse de coulée V.

L'invention n'est pas limitée au mode de réalisation qui a été décrit ci-dessus uniquement à titre d'exemple.

En particulier, la valeur des couples d'entraînement de chaque cylindre pourrait être déterminée par d'autres moyens que les capteurs de mesure des intensités des moteurs, par exemple par des capteurs de couple placés directement sur les arbres des d'entraînement des cylindres.

Egalement, la mesure de vitesse périphérique, dans le cas du premier mode de réalisation de l'invention, pourra être effectuée par des moyens autres que le capteur à rayon laser, mais cependant des capteurs de mesure sans contact.

## Revendications

1. Procédé de régulation de la vitesse de rotation des cylindres, lors d'une opération de coulée dans une installation de coulée continue entre cylindres, la dite installation comportant deux cylindres (1, 2) d'axes parallèles définissant entre eux un col (8) situé dans le plan des axes des cylindres, caractérisé en ce que l'on asservit la vitesse de rotation de chaque cylindre à un paramètre représentatif de la différence des vitesses tangentielles au col (Vtc₁, Vtc₂) de chaque cylindre, de manière que les vitesses tangentielles au col des deux cylindres soient égales.

2. Procédé selon la revendication 1 caractérisé en ce que le paramètre représentatif de la différence des vitesses tangentielles au col de chaque cylindre est une différence des vitesses périphériques mesurées (Vt), pour chaque cylindre, en un point de mesure (A, B) distant du col, la vitesse tangentielle au col (Vtc) étant fonction, pour chaque cylindre, de la vitesse périphérique mesurée (Vt) par la relation : Vtc-Vt=ω*(r_{c}-rₜ), où ω est la vitesse de rotation du cylindre, r_{c} est le rayon au niveau du col et rₜ est le rayon au point de mesure, (r_{c}-rₜ) étant déterminé par un calcul de la déformation de la paroi du cylindre entre le point de mesure et le col.

3. Procédé selon la revendication 2 caractérisé en ce qu'il comprend les étapes suivantes:
(A) - pour chaque cylindre :
(a) - On mesure la vitesse périphérique (Vt₁, respectivement Vt₂) du cylindre (1, 2), en un point de mesure (A, B) distant du col,
(b) - on calcule la déformation de la paroi du cylindre (1, 2) entre le point de mesure (A, B) et le col (8) afin de déterminer la différence de rayon (rc₁-rt₁, respectivement rc₂-rt₂),
(c) - on mesure la vitesse de rotation (ω₁, respectivement ω₂) du cylindre,
(d) - on calcule une valeur de la vitesse tangentielle au col par la relation : Vtc₁=ω1*(rc₁-rt₁)+Vt₁, respectivement Vtc₂=ω₂*(rc₂-rt₂)+Vt₂, et
(B) - on compare les valeurs calculées des vitesses tangentielles au col (Vtc₁, respectivement (Vtc₂) et si la différence n'est pas nulle, on ajuste la vitesse de rotation d'un des deux cylindres pour obtenir l'égalité, pour chaque cylindre, des valeurs calculées des vitesses tangentielles au col (Vtc₁) et (Vtc₂).

4. Procédé selon la revendication 2 caractérisé en ce que l'on utilise un dispositif laser (21, 22) pour mesurer la valeur du paramètre représentatif en un point de mesure distant du col.

5. Procédé selon la revendication 2, caractérisé en ce pour déterminer la différence de longueur des rayons entre le point de mesure et le col, on utilise un modèle de calcul de la déformation du cylindre élaboré à partir de courbes expérimentales des déformations de la génératrice du cylindre entre le point de mesure et le col.

6. Procédé selon la revendication 1 caractérisé en ce que le paramètre représentatif de la différence des vitesses tangentielles au col de chaque cylindre est élaboré à partir de la mesure d'un écart de couple entre la valeur des couples d'entraînement respectifs de chaque cylindre.

7. Procédé selon la revendication 6 caractérisé en ce que la valeur des couples est déterminée à partir de la mesure de l'intensité (I₁, I₂) des courants respectifs de chaque moteur d'entraînement des cylindres (10) et (11) .

8. Procédé selon la revendication 7 caractérisé en ce qu'il comprend les étapes suivantes:
- on mesure l'intensité (I₁) et (I₂) des courants qui alimentent les moteurs d'entraînement des cylindres (1, 2),
- on calcule la différence des courants (I₁-I₂),
- on compare la différence des courants (I₁-I₂) à une valeur de réglage (δi), et si la différence n'est pas nulle, on applique aux vitesses de rotation des deux cylindres une correction déterminée à partir de l'écart entre (I₁-I₂) et (δi).

9. Procédé selon la revendication 7 caractérisé en ce qu'il comprend les étapes suivantes:
- on mesure l'intensité (I₁) et (I₂) des courants qui alimentent les moteurs d'entraînement des cylindres (1) et (2),
- on calcule la somme (I₁+I₂),
- on calcule les ratios (I₁/(I₁+I₂)) et (I₂/(I₁+I₂)),
- on compare les deux ratios à une valeur de réglage pour caractériser l'importance de la dérive de chaque courant (I₁) et (I₂), en conséquence de quoi on ajuste la vitesse de rotation de chaque cylindre (1) et (2).

10. Procédé selon l'une des revendications 8 ou 9, caractérisé en ce que la valeur de réglage est ajustable au cours du processus de coulée continue.

## Patentansprüche

1. Verfahren zur Steuerung der Rotationsgeschwindigkeit der Walzen während des Gießens zwischen Walzen einer Stranggußanlage, wobei die Anlage zwei achsparallele Walzen (1, 2) aufweist, zwischen denen eine Engstelle (8) besteht, die in der die Achsen der Walzen durchsetzenden Ebene angeordnet ist, dadurch gekennzeichnet, dass die Rotationsgeschwindigkeit einer jeden Walze an einen Parameter gekoppelt wird, der die Differenz der Tangentialgeschwindigkeiten (Vtc₁, Vtc₂) an der Engstelle für jede Walze darstellt, derart, dass die Tangentialgeschwindigkeiten der beiden Walzen an der Engstelle gleich groß sind.

2. Verfahren nach Anspruch 1, dadurch gekennzeichnet, dass der die Differenz der Tangentialgeschwindigkeiten an der Engstelle für jede Walze darstellende Parameter eine Differenz der gemessenen Umfangsgeschwindigkeiten (Vt) für jede Walze an einer von der Engstelle entfernten Meßstelle (A, B) ist, wobei die Tangentialgeschwindigkeit (Vtc) an der Engstelle für jede Walze eine Funktion der gemessenen Umfangsgeschwindigkeit (Vt) ist, gemäß der Beziehung: Vtc-Vt=ω*(r_{c}-rₜ), wobei ω die Rotationsgeschwindigkeit der Walze, r_{c} der Radius auf Höhe der Engstelle und rₜ der Radius an der Meßstelle ist und (r_{c}-rₜ) durch eine Berechnung der Verformung der Walzenwand zwischen der Meßstelle und der Engstelle bestimmt werden kann.

3. Verfahren nach Anspruch 2, dadurch gekennzeichnet, dass es die folgenden Schritte aufweist:
(A) - für jede Walze wird:
(a) - die Umfangsgeschwindigkeit (Vt₁ bzw. Vt₂) der Walze (1, 2) an einer von der Engstelle (A, B) entfernten Meßstelle gemessen,
(b) - die Verformung der Wand der Walze (1, 2) zwischen der Meßstelle (A, B) und der Engstelle (8) berechnet, um die Differenz der Radien (rc₁-rt₁, bzw. rc₂-rt₂) zu bestimmen,
(c) - die Rotationsgeschwindigkeit (ω₁ bzw. ω₂) der Walze gemessen,
(d) - ein Wert der Tangentialgeschwindigkeit an der Engstelle durch die Beziehung: Vtc₁=ω1*(rc₁-rt_{1'}) +Vt₁ bzw. Vtc₂=ω₂*(rc₂-rt₂)+Vt₂ berechnet und
(B)- es werden die berechneten Werte der Tangentialgeschwindigkeiten (Vtc₁ bzw. Vtc₂) an der Engstelle verglichen, wobei wenn die Differenz ungleich Null ist, die Rotationsgeschwindigkeit einer der beiden Walzen derart eingestellt wird, dass die berechneten Werte der Tangentialgeschwindigkeiten (Vtc₁) und (Vtc₂) an der Engstelle gleich groß sind.

4. Verfahren nach Anspruch 2, dadurch gekennzeichnet, dass eine Laservorrichtung (21, 22) verwendet wird zur Messung des Wertes des darstellenden Parameters an einer von der Engstelle entfernten Meßstelle.

5. Verfahren nach Anspruch 2, dadurch gekennzeichnet, dass zur Bestimmung der Längendifferenz der Radien zwischen der Meßstelle und der Engstelle ein Rechenmodell für die Verformung der Walze verwendet wird, das erstellt wird, ausgehend von experimentellen Kurven der Verformungen der Mantellinie der Walze zwischen der Meßstelle und der Engstelle.

6. Verfahren nach Anspruch 1, dadurch gekennzeichnet, dass der die Differenz der Tangentialgeschwindigkeiten an der Engstelle für jede Walze darstellende Parameter erstellt wird, ausgehend von der Messung einer Momentenabweichung zwischen den Werten der entsprechenden Antriebsmomente für jede Walze.

7. Vorrichtung nach Anspruch 6, dadurch gekennzeichnet, dass der Wert der Momente bestimmt wird, ausgehend von der Messung der Intensitäten (I₁, I₂) der entsprechenden, jedem Antriebsmotor (10 und 11) für die Walzen zurgeführten Ströme.

8. Verfahren nach Anspruch 7, dadurch gekennzeichnet, dass es die folgende Schritte aufweist:
- es werden die Intensitäten (I₁) und (I₂) der Ströme gemessen, die den Antriebsmotoren der Walzen (1, 2) zugeführt werden,
- es wird die Differenz der Ströme (I₁-I₂) berechnet,
- es wird die Differenz der Ströme (I₁-I₂) mit einem Steuerwert (δi) verglichen, wobei wenn die Differenz ungleich Null ist, die Rotationsgeschwindigkeiten der beiden Walzen mit einer Korrektur beaufschlagt wird, die ausgehend von der Abweichung zwischen (I₁-I₂) und (δi) bestimmt wird.

9. Verfahren nach Anspruch 7, dadurch gekennzeichnet, dass es die folgenden Schritte aufweist:
- es werden die Intensitäten (I₁) und (I₂) der Ströme gemessen, die den Antriebsmotoren der Walzen (1, 2) zugeführt werden,
- es wird die Summe (I₁+I₂) berechnet,
- es werden die Verhältnisse (I₁/I₁+I₂) und (I₂/I₁+I₂) berechnet,
- es werden die beiden Verhältnisse mit einem Steuerwert verglichen, um die Größe der Abweichung eines jeden Stromes (I₁) und (I₂) zu bestimmen und danach die Rotationsgeschwindigkeit einer jeden Walze (1) und (2) einzuregeln.

10. Verfahren nach einem der Ansprüche 8 oder 9, dadurch gekennzeichnet, dass der Steuerwert während des Stranggußverfahrens einstellbar ist.

## Claims

1. Method of regulating the speed of rotation of the rolls during a casting operation in a twin-roll continuous casting plant, the said plant including two rolls (1, 2) having parallel axes and defining between them a nip (8) located in the plane of the axes of the rolls, characterized in that the speed of rotation of each roll is slaved to a parameter representative of the difference in the tangential speeds (Vtc₁, Vtc₂) of each roll in the nip so that the tangential speeds of the two rolls in the nip are equal.

2. Method according to Claim 1, characterized in that the parameter representative of the difference in the tangential speeds of each roll in the nip is a difference in the measured peripheral speeds (Vt), for each roll, at a measurement point (A, B) away from the nip, the tangential speed in the nip (Vtc) being, for each roll, a function of the measured peripheral speed (Vt), given by the equation: Vtc - Vt = ω* (r_{c} - rₜ), where ω is the speed of rotation of the roll, r_{c} is the radius in the nip and rₜ is the radius at the measurement point, (r_{c} - rₜ) being determined by calculating the deformation of the wall of the roll between the measurement point and the nip.

3. Method according to Claim 2, characterized in that it comprises the following steps:
(A) - for each roll:
(a) - the peripheral speed (Vt₁ and Vt₂, respectively) of the roll (1, 2) is measured at a measurement point (A, B) away from the nip;
(b) - the deformation of the wall of the roll (1, 2) between the measurement point (A, B) and the nip (8) is calculated so as to determine the difference in radius (rc₁ - rt₁ and rc₂ - rt₂, respectively),
(c) - the speed of rotation (ω₁ and ω₂ respectively) of the roll is measured;
(d) - a value of the tangential speed in the nip is calculated from the equation: Vtc₁ = ω₁*(rc₁ - rt₁) + Vt₁ and Vtc₂ = ω₂*(rc₂ - rt₂) + Vt₂ respectively; and
(B) - the calculated values of the tangential speeds in the nip (Vtc₁ and Vtc₂, respectively) are compared and, if the difference is not zero, the speed of rotation of one of the two rolls is adjusted in order to obtain equality, for each roll, in the calculated values of the tangential speeds (Vtc₁) and (Vtc₂) in the nip.

4. Method according to Claim 2, characterized in that a laser device (21, 22) is used for measuring the value of the representative parameter at a measurement point away from the nip.

5. Method according to Claim 2, characterized in that in order to determine the difference in length of the radii between the measurement point and the nip, a model for calculating the deformation of the roll is used, this model being produced from experimental curves of the deformations of the generatrix of the roll between the measurement point and the nip.

6. Method according to Claim 1, characterized in that the parameter representative of the difference in the tangential speeds of each roll in the nip is produced from the measurement of a difference in torque between the value of the respective drive torques of each roll.

7. Method according to Claim 6, characterized in that the value of the torques is determined from the measurement of the intensity (I₁, I₂) of the respective currents in each roll drive motor (10) and (11).

8. Method according to Claim 7, characterized in that it comprises the following steps:
- the intensity (I₁) and (I₂) of the currents which supply the motors for driving the rolls (1, 2) is measured;
- the difference in the currents (I₁ - I₂) is calculated;
- the difference in the currents (I₁ - I₂) is compared with a control value (δi) and, if the difference is not zero, a correction determined from the difference between (I₁ - I₂) and (δi) is applied to the speeds of rotation of both rolls.

9. Method according to Claim 7, characterized in that it comprises the following steps:
- the intensity (I₁) and (I₂) of the currents which supply the motors for driving the rolls (1) and (2) is measured;
- the sum (I₁ + I₂) is calculated;
- the ratios (I₁/(I₁ + I₂)) and (I₂/(I₁ + I₂)) are calculated;
- the two ratios are compared with a control value in order to characterize the magnitude of the drift in each current (I₁) and (I₂), as a consequence of which the speed of rotation of each roll (1) and (2) is adjusted.

10. Method according to either of Claims 8 and 9, characterized in that the control value can be adjusted during the continuous casting process.
